# EUROPÄISCHE PATENTSCHRIFT

(11) **EP 1 288 763 B1**
(45) Veröffentlichungstag und Bekanntmachung des Hinweises auf die Patenterteilung: **11.03.2009**
(21) Anmeldenummer: 02018503.9
(22) Anmeldetag: 16.08.2002
(51) Int. Cl.: G05G 9/047, E02F 9/20

(54) **Vorrichtung zum Steuern eines landwirtschaftlichen Fahrzeugs**
Apparatus for controlling an agricultural vehicle
Dispositif de commande d'un véhicule agricole

(30) Priorität: 27.08.2001 DE 10140975
(43) Veröffentlichungstag der Anmeldung: 05.03.2003
(73) Patentinhaber: CLAAS Selbstfahrende Erntemaschinen GmbH, 33428 Harsewinkel (DE)
(72) Erfinder: Jeppe, Eckehard, 34369 Hofgeismar (DE); Eggenhaus, Georg, 48349 Saerbeck (DE); Hieronymus, Peter, 33758 Schloss-Holte (DE)

(56) Entgegenhaltungen:
- CA-A- 2 256 172
- DE-A- 3 901 649
- DE-A- 19 546 201
- DE-A- 19 619 419
- US-A- 4 574 651
- US-A- 5 566 586

## Beschreibung

Die Erfindung betrifft ein landwirtschaftliches Fahrzeug, nach dem Oberbegriff des Patentanspruchs 1.

Aus der DE 196 19 419 A1 ist eine Vorrichtung zum Steuern eines landwirtschaftlichen Fahrzeugs mit einem in der Fahrerkabine angeordneten Multifunktionsgriff bekannt, an dessen Griffteil eine Mehrzahl von Bedienelementen angeordnet sind. Das Bedienelement dient zur Einstellung von ersten Steuerfunktionen, wie beispielsweise "Schneidwerk heben/senken", die nur mittels dieses Bedienelementes betätigbar sind. Weiterhin weist die bekannte Vorrichtung ein gesondertes Bedienpult mit einer diesem zugeordneten elektronischen Anzeigeeinheit auf, wobei das Bedienpult weitere Bedienelemente aufweist zur Einstellung von weiteren zweiten Steuerfunktionen, die nicht durch Bedienelemente des Multifunktionsgriffes betätigbar sind. Die durch die Bedienelemente des Bedienpults einstellbaren Steuerfunktionen sind in der elektronischen Anzeigeeinheit durch Funktionssymbole dargestellt, so dass die Einstellung der zweiten Steuerfunktionen einfach überprüft werden können. Um den Bedienungskomfort und die Betriebssicherheit der Vorrichtung zu erhöhen, sind die dem Multifunktionsgriff zugeordneten ersten Steuerfunktionen dadurch gekennzeichnet, dass sie relativ häufig von der Bedienperson eingesetzt werden. Dem gegenüber besteht bei der Kategorie von zweiten Steuerfunktionen, die durch eine Handbewegung der Bedienperson vom Multifunktionsgriff zum Bedienpult erfasst und betätigt werden können, nicht die Notwendigkeit eines häufigen Gebrauchs. Diese zweiten Steuerfunktionen beinhalten beispielsweise Steuerfunktionen, die nicht während der Fahrt vorgenommen werden müssen.

Zwar ist in der bekannten Vorrichtung am Multifunktionsgriff eine Menü-Bedientaste vorgesehen, mittels derer im Zusammenhang mit einem im Multifunktionsgriff integrierten Anzeigeelement den Bedienelementen des Multifunktionsgriffes unterschiedliche Steuerfunktionen zugewiesen werden können. Hierdurch kann die Anzahl der Bedienelemente an dem Multifunktionsgriff wesentlich reduziert werden. Nachteilig ist jedoch, dass zusätzlich in dem Multifunktionsgriff eine Anzeigeeinheit vorgesehen sein muss, die zur Gewährleistung der Betriebssicherheit erhöhten Sicherheitsanforderungen gerecht werden muss.

Aufgabe der vorliegenden Erfindung ist es, eine Vorrichtung zum Steuern eines landwirtschaftlichen Fahrzeuges derart weiterzubilden, dass der Bedienungskomfort für den Fahrzeugführer weiter erhöht wird.

Zur Lösung dieser Aufgabe weist ein erfindungsgemäßes landwirtschaftliches Fahrzeug die Merkmale des Patentanspruchs 1 auf.

Der besondere Vorteil der erfindungsgemäß vorgesehenen Vorrichtung besteht darin, dass mit dem Vorsehen eines Auswahl/Übergabe-Bedienelementes eine Zuordnung von üblicherweise selten betätigbaren Steuerfunktionen zu Bedienelementen des Multifunktionsgriffes ermöglicht wird. Selten betätigbare Stellfunktionen einer Erntemaschine, wie beispielsweise Korntankrohr schwenken, Schneidwerktischlänge einstellen oder Schnittwinkel-Schneidwerk einstellen, können auf einfache Weise durch Betätigen eines einzigen Auswahl/Übergabe-Bedienelementes auf ein oder mehrere Bedienelemente, die vorzugsweise als Mehrfach-Bedienelemente ausgebildet sind, des Multifunktionsgriffs übertragen werden. Nach erfolgter Einstellung der gewünschten Steuerfunktion mittels des Auswahl/Übergabe-Bedienelementes kann nun der Fahrzeugführer an dem entsprechenden Bedienelement des Multifunktionsgriffes die entsprechende Steuerfunktion betätigen, ohne dass er die Hand von dem Multifunktionsgriff entfernen müsste. Dabei ist das Auswahl/Übergabe-Bedienelement beispielsweise am Lenkrad oder an der linken Armlehne in einem Betätigungsumfeld des Fahrzeugführers angeordnet, so dass er dieses mit der linken Hand oder mit einem Fuß betätigen kann, ohne dass die rechte Hand von dem Multifunktionsgriff entfernt werden müsste. Alternativ kann das Auswahl/Übergabe-Bedienelement auch an dem Multifunktionsgriff selbst angebracht sein, so dass zur Bedienung lediglich die rechte Hand des Fahrzeugführers erforderlich ist.

Ein weiterer Vorteil eines erfindungsgemäßen Fahrzeugs besteht darin, dass mit einem Mehrfach-Bedienelement des Multifunktionsgriffes nicht nur eine häufig einzusetzende erste Steuerfunktion des Multifunktionsgriffes selbst, sondern darüber hinaus mindestens eine relativ seltene Steuerfunktion des ortsfern angeordneten Bedienpultes betätigbar ist: Durch Betätigung eines Auswahl/Übergabe-Bedienelementes, das an dem Multifunktionsgriff angeordnet ist, kann eine feste Zuordnung des Mehrfach-Bedienelements zu einer ersten oder zweiten Steuerfunktion hergestellt werden. Dabei erfolgt durch Betätigung des Auswahl/Übergabe-Bedienelementes keine Menüauswahl, bei der zum ersten die entsprechende Steuerfunktion ausgewählt und zum zweiten die ausgewählte Steuerfunktion durch nochmalige Betätigung bestätigt wird. Nach der Erfindung erfolgt durch Betätigung des Auswahl/Übergabe-Bedienelementes eine direkte Zuordnung der Steuerfunktion zu dem Mehrfach-Bedienelement, so dass die Auswahl und die Bestätigung der Steuerfunktion gleichzeitig erfolgt. Hierdurch wird die Einstellung der entsprechenden Steuerfunktion wesentlich vereinfacht.

In einer Ausführungsform der Erfindung ist das Auswahl/Übergabe-Bedienelement als Mehrfachschalter ausgebildet, so dass durch Betätigung desselben eine einzige erste Steuerfunktion und mindestens eine zweite Steuerfunktionen einstellbar sind. Vorteilhaft kann die Stellung des Mehrfachschalters in der ersten Steuerfunktion derart ausgebildet sein, dass sich der Mehrfachschalter im Unterschied zu der Stellung in den zweiten Steuerfunktionen vereinfacht - dass heißt insbesondere mit geringerem Widerstand - in die Ausgangsposition bewegen lässt.

Damit wird dem Fahrer auch ohne Hingucken deutlich gemacht, dass sich der Mehrfachschalter wieder in der privilegierten Schaltstellung befindet, die der ersten Steuerfunktion zugeordnet ist.

Nach einer Ausgestaltung der Erfindung kann der Mehrfachschalter als Drehschalter ausgebildet sein, wobei den jeweiligen Schaltstellungen Funktionssymbole zugeordnet sind zum Erkennen der jeweiligen Schaltstellung.

Nach einer Weiterbildung der Erfindung kann der Drehschalter als Rändelrad ausgebildet sein, das bereichsweise durch die Ausnehmung eines Griffteils des Multifunktionsgriffs herausragt und wobei den Steuerfunktionen jeweils Rastpositionen zugeordnet sind. Die Rastposition der der ersten Steuerfunktion zugeordneten Schaltstellung ist vorzugsweise stärker ausgebildet als die Rastposition der der zweiten Steuerfunktion zugeordneten Schaltstellung, so dass die Bedienperson auch schnell und einfach den Schalter wieder in die der ersten Steuerfunktion zugeordneten Schaltstellung zurückbewegt werden kann.

Nach einer Weiterbildung der Erfindung sind die Rastpositionen des Drehschalters haptisch wahrnehmbar, wobei die unterschiedlichen Steuerfunktionen vorzugsweise unterschiedlich haptisch wahrnehmbar sind. Auf diese Weise kann ohne Hinsehen auf den Multifunktionsgriff eine gewünschte Einstellung der Steuerfunktion vorgenommen werden.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine schematische Seitenansicht eines Feldhäckslers,
- Figur 2: eine schematische Darstellung einer Vorrichtung, die in einer Führerkabine des erfindungsgemäßen Feldhäckslers gemäß Figur 1 oder eines Mähdreschers angeordnet ist,
- Figur 3: eine Draufsicht auf einen Multifunktionsgriff und
- Figur 4: eine Seitenansicht des Multifunktionsgriffs.

Die Vorrichtung findet Einsatz als Bedieneinheit in landwirtschaftlichen Fahrzeugen, wie beispielsweise Feldhäckslern und Mähdreschern.

In Figur 1 ist ein Feldhäcksler 30 dargestellt. Der Feldhäcksler 30 weist einen mittels Hydraulikzylinder 31 betätigbaren Überladekrümmer 32 auf. Ferner weist der Feldhäcksler 30 ein über ein Einzugsaggregat 33 mit der Chassis verbundenen Pick-up 34 auf, an dem eine Einzugsschnecke 35, Rollenniederhalter 36 sowie ein Stützrad 37 befestigt sind.

Weiterhin weist der Feldhäcksler 30 eine Führerkabine 38 auf, in der ein Lenkrad 39 zum Lenken des Feldhäckslers 30 sowie eine Mehrzahl von Bedienelementen 40 zum Bedienen der vorgenannten Steuerfunktionen angeordnet sind. Die Bedienelemente 40, die auf elektrischem oder elektromechanischem Weg auch auf nicht dargestellte Stelleinheiten des Feldhäckslers 30 einwirken, sind Bestandteil der Vorrichtung. Die erfindungsgemäße Vorrichtung besteht im Wesentlichen aus einem Multifunktionsgriff 1 sowie einem Auswahl/Übergabe-Bedienelement 12, die beide in der Führerkabine 38 angeordnet sind. Der Multifunktionsgriff 1 ist in einer solchen Höhe angeordnet, dass der Fahrzeuglenker diesen mit der rechten Hand umfassen und die Bedienelemente desselben mit wenigen Fingern betätigen kann. Das Auswahl/Übergabe-Bedienelement 12 kann im Fußbereich als Fußschalter 22, am Lenkrad 39, an der linken Armlehne oder am Multifunktionsgriff 1 selbst angeordnet sein. Ferner kann die Vorrichtung eine als Monitor ausgebildeten elektronischen Anzeigeeinheit 2 sowie ein Bedienpult 3 umfassen.

Die im Folgenden beschriebene Vorrichtung dient zur Betätigung von Stellfunktionen eines Mähdreschers. In gleicher Art und Weise kann aber auch die Betätigung von entsprechenden, oben beschriebenen Stellfunktionen des Feldhäckslers 30 erfolgen.

Der Multifunktionsgriff 1 weist eine Mehrzahl von Bedienelementen 4, 5, 6 auf.

Das Bedienelement 4 ist als Mehrfach-Bedienelement oder Zweifach-Bedienelement ausgebildet. Das Mehrfach-Bedienelement ist ellipsenförmig ausgebildet und ermöglicht durch Betätigung an gegenüberliegenden Endbereichen mit relativ kleinem Radius, dass das Schneidwerk eines Mähdreschers entweder gehoben oder gesenkt wird. Dies wird durch die als Pfeile ausgebildeten Funktionssymbole 9 kenntlich gemacht.

In unmittelbarem funktionellem Zusammenhang zu dem Mehrfach-Bedienelement 4 ist das Ein-Aus-Bedienelement 5 zu sehen, mittels dessen das Schneidwerk ein- bzw. ausgeschaltet werden kann. Zu diesem Zweck ist eine Ein-Taste 5' zum Einschalten des Schneidwerkes und zum anderen eine Aus-Taste 5" zum Ausschalten des Schneidwerkes vorgesehen.

Als weiteres Bedienelement 6 ist ein Haspelsteuerungs-Bedienelement vorgesehen, dass - wie das Schneidwerksteuerungs-Bedienelement 4 - als Mehrfach-Bedienelement ausgebildet ist. Beim Betätigen der in der Blattebene von Figur 2 nach oben und unten weisenden Bereiche des Bedienelementes 6 - kenntlich gemacht durch Pfeile 9 als Funktionssymbole - wird ein Heben und Senken der Haspel bewirkt: Beim Betätigen in Bereichen des Bedienelementes 6, in dem gemäß Figur 2 Pfeile als Funktionssymbole 9 in der Blattebene nach links und nach rechts orientiert sind, wird ein Vor- und Zurückbewegen der Haspel bewirkt.

Die Bedienelemente 4, 5, 6 betreffen eine Kategorie von ersten Steuerfunktionen, die beim Fahren des Mähdreschers relativ häufig und während der Fahrt betätigt werden müssen.

Die Mehrfach-Bedienelemente 4, 6 sind vorzugsweise als Wipp- oder Kippschalter ausgebildet. Die Bedienelemente 4, 5, 6 sind in einem oberen Bereich eines Griffteils 11 des Multifunktionsgriffes 1 angeordnet.

Wie aus Figur 2 zu ersehen ist, ist der Multifunktionsgriff 1 in einem Trägergehäuse 10 beweglich gelagert, so dass die Fahrtrichtung und/oder die Fahrgeschwindigkeit des Mähdreschers durch Vorschieben und Zurückziehen des Multifunktionsgriffes 1 gesteuert werden kann.

Weiterhin ist an dem Griffteil 11 ein weiteres Bedienelement 12 angeordnet, das als Auswahl/Übergabe-Bedienelement ausgebildet ist. Das Auswahl/Übergabe-Bedienelement 12 weist mehrere Schaltstellungen (drei Schaltstellungen) auf, so dass die Zuordnung des Mehrfach-Bedienelements 4 zu der einzigen ersten Steuerfunktion (Grundfunktion), nämlich Schneidwerk heben/senken (SW), einerseits und zu zwei weiteren zweiten Steuerfunktionen andererseits eingestellt werden kann. Die zweiten Steuerfunktionen betreffen die Einstellung.von Stelleinheiten, die nicht häufig vorkommen und üblicherweise mittels Bedienelemente 13 des Bedienpultes 3 vorgenommen werden.

Wie aus Figur 3 und 4 zu ersehen ist, ist das Auswahl/Übergabe-Bedienelement 12 als Drehschalter ausgebildet, der bereichsweise durch eine schlitzförmige Ausnehmung aus dem Griffteil 11 herausragt. Dieser Teilbereich 14 dient zum Erfassen und Verdrehen des Auswahl/Übergabe-Bedienelements 12, wobei durch eine kreisförmige Ausnehmung 15 an einer Oberseite 16 des Griffteils 11 die aktuelle Schaltstellung des Auswahl/Übergabe-Bedienelements 12 signalisiert wird. Die Signalisierung wird unterstützt durch eine Linse 41, die im Bereich der Ausnehmung 15 angeordnet ist. Auf diese Weise kann das Funktionssymbol 17 vergrößert dargestellt werden. Die gewünschte Steuerfunktion wird durch Betätigen des als Rändelrad ausgebildeten Auswahl/Übergabe-Bedienelements 12 bewirkt, wobei in einer Raststellung, in der das die Steuerfunktion symbolisierende Funktionssymbol 17 fluchtend zu der Ausnehmung 15 angeordnet ist, die gewünschte Steuerfunktion eingestellt ist. Das Rändelrad 12 weist im vorliegenden Ausführungsbeispiel 3 Funktionssymbole 17 auf, wobei lediglich ein einziges durch die Ausnehmung 15 sichtbar ist. Dieses sichtbare Funktionssymbol 17 korrespondiert zu der gewünschten Steuerfunktion, die mit einem anderen Bedienelement 4, das fest diesem Auswahl/Ubergabe-Bedienelement 12 zugeordnet ist, betätigt werden kann.

Im vorliegenden Ausführungsbeispiel ermöglicht die Einstellung des Auswahl/Übergabe-Bedienelements 12 die Einstellung von zwei weiteren Steuerfunktionen, nämlich zum einen das "Korntankrohr schwenken" sowie das "Querschwenken des Schneidwerks". Die erste Steuerfunktion "Schneidwerk heben/senken" wird durch das Funktionssymbol SW (17) signalisiert.

Je nach Stellung des Auswahl/Übergabe-Bedienelements 12 lässt sich eine dieser genannten Steuerfunktionen dem Mehrfach-Bedienelement 4 direkt zuordnen, so dass in Abhängigkeit von der Schaltstellung des Auswahl/Übergabe-Bedienelements 12 die entsprechende Steuerfunktion durch das Mehrfach-Bedienelement 4 eingestellt werden kann. Im vorliegenden Ausführungsbeispiel ist die erste Steuerfunktion "Schneidwerk heben/senken" SW eingestellt.

Das Rändelrad 12 ist haptisch wahrnehmbar ausgebildet und weist an der Umfangsfläche eine geriffelte Oberflächenstruktur 21 auf. Die Betätigung des Rändelrads 12 erfolgt rastend, wobei drei zu den Steuerfunktionen korrespondierende Rastpositionen einnehmbar sind.

Nach einer speziellen Ausführungsform des Auswahl/Übergabe-Bedienelements 12 können die Schaltpositionen unterschiedlich haptisch wahrnehmbar sein, wobei beispielsweise die Formgebung des herausragenden Teilbereiches 14 in einer Schaltstellung konkavförmig und in einer anderen Schaltstellung konvexförmig ausgestaltet sein kann.

Nach einer alternativen Ausführungsform des Auswahl/Übergabe-Bedienelements 12 kann dieses auch mit einem Anschlag versehen sein, so dass die Bedienperson stets durch Zurückdrehen des Bedienelementes 12 bis zum Anschlag in die Grundstellung bringbar ist, in der die erste Steuerfunktion durch das Bedienelement 4 einstellbar ist.

In Figur 3 sind die Funktionssymbole 17 der Steuerfunktionen, die mittels des Bedienelementes 12 einstellbar sind, auf der Oberseite 16 des Griffteils 11 in der entsprechenden Reihenfolge der Schaltstellungen dargestellt. Hierdurch wird dem Fahrer signalisiert, welche Steuerfunktionen mittels des Rändelrades 12 einstellbar sind. Die aktuell eingestellte Steuerfunktion ergibt sich aus dem durch die Linse 41 und die Ausnehmung 15 erkennbaren Funktionssymbol 17. Zur weiteren Hervorhebung der aktuell eingestellten Steuerfunktion kann das Funktionssymbol 17, das in der Ausnehmung 15 sichtbar ist, beleuchtet ausgebildet sein.

Nach einer alternativen Ausführungsform des Auswahl/Übergabe-Bedienelements 12 kann dieses als Schiebeschalter 42 ausgebildet sein, der linear in verschiedene Schältpositionen bewegbar ist. Der Schiebeschalter 42 kann beispielsweise zwei Stellungen aufweisen, wobei in der ersten Schaltstellung ein Automatikbetrieb und in einer zweiten Schaltstellung ein manueller Betrieb der mittels der Bedienelemente 5 und 6 betätigbaren Schaltfunktionen eingestellt wird. Seitlich neben dem Schiebeschalter können die entsprechenden Funktionssymbole in einer Reihe angeordnet sein, wobei die Steuerfunktion durch Verstellung des Schiebeschalters korrespondierend zu dem entsprechenden Funktionssymbol erfolgt.

Nach einer Ausführungsform außerhalb des Schutzbereichs von Anspruch 1 können die Funktionssymbole alternativ oder in Ausführungsformen der Erfindung zusätzlich in der elektronischen Anzeigeeinheit 2 dargestellt werden. Auf diese Weise wird eine einfache Zuordnung von Steuerfunktionen zu dem Bedienelement 4 auf dem Multifunktionsgriff 1 vorgenommen, wobei. die Bedienperson lediglich den Blick auf den ergonomisch angeordneten Monitor 2 richten muss. Durch Betätigen des Auswahl/Übergabe-Bedienelements 12 kann dann die gewünschte Einstellung bzw. Zuordnung der Steuerfunktion vorgenommen werden.

Vorteilhaft ermöglicht die Vorrichtung, dass ein Großteil der Steuerfunktionen, die ansonsten durch ortsfern angeordnete Bedienelemente 13 betätigbar sind, auf den Multifunktionsgriff 1 übertragen werden. Dabei ist die zweite Steuerfunktion unmittelbar und direkt einer Schaltstellung des Auswahl/Übergabe-Bedienelements 12 zugeordnet.

Nach einer alternativen Ausführungsform gemäß Figur 4 ist ein Auswahl/Übergabe-Bedienelement 43 an einer Rückseite des Griffteils 11 angeordnet. Das Auswahl/Übergabe-Bedienelement 43 ist als Schiebeelement ausgebildet und dient dazu, den Bedienelementen 4, 5 und/oder 6 vorgegebene Steuerfunktionen zuzuordnen. In einer ersten Stellung des Bedienelementes 43 könnte mittels Betätigen der Taste 5' eine Stillsetzung und Reversierung des Einzugsaggregates 33 erfolgen. In der zweiten Stellung des Bedienelementes 43 kann bei Betätigen der Taste 5' gleichzeitig mit der Reversierung eine Verschwenkung des Rollenniederhalters 36 erfolgen. Vorteilhaft kann der Fahrer individuell vor jedem Reversieren durch Betätigen des Auswahl/Übergabe-Bedienelementes 43 voreinstellen, welcher funktionaler Zusammenhang erwünscht ist, ohne dass dafür die Hand von dem Multifunktionsgriff 1 entfernt werden müsste.

Vorteilhaft sind die entsprechenden Bedienelemente 4, 5, 6 in einer gemeinsamen Ebene am Griffteil 11 angeordnet, so dass diese auf einfache Weise mittels eines Fingers erreichbar sind.

Die Verwendung der Auswahl/Übergabe-Bedienelemente 12, 43 ist für seltene Betätigungen von Stellfunktionen der Erntemaschine vorgesehen, beispielsweise Korntankrohr schwenken, Schneidwerktischlänge einstellen, manuelle Querneigung-Schneidwerk einstellen oder Schnittwinkel-Schneidwerk einstellen. Alternativ ist es auch möglich, mit einem Auswahl/Übergabe-Bedienelement 12, 43 direkt Einstellwerte der Erntemaschine, die ebenfalls nur von Zeit zu Zeit im Arbeitsbetrieb eingestellt werden müssen, den Bedienelementen 5, 6 oder zuzuordnen.

Die Auswahl/Übergabe-Bedienelemente 12, 43 können zum einen unmittelbar am Griffteil 11 angeordnet sein. Vorteilhaft können mehrere Auswahl/Übergabe-Bedienelemente 12, 43 vorgesehen sein, die jeweils bestimmten und festgelegten Bedienelementen 4, 5, 6, zugeordnet sind. Auf diese Weise wird sichergestellt, dass der Fahrzeugführer die durch die Auswahl/Übergabe-Bedienelemente 12, 43 vorauswählbaren Steuerfunktionen den betreffenden Bedienelementen 4, 5, 6, zuordnen kann. Dies wird vorteilhafter Weise dadurch bewirkt, dass sich die Auswahl/Übergabe-Bedienelemente 12, 43 in örtlicher Nähe zu den korrespondierenden Bedienelementen 4, 5, 6, befinden. Diese funktionelle Verknüpfung kann zusätzlich durch Markierungen, beispielsweise Verbindungslinien, auf dem Griffteil 11 unterstützt werden.

## Patentansprüche

1. Landwirtschaftliches Fahrzeug, umfassend eine Vorrichtung zum Steuern des landwirtschaftlichen Fahrzeugs, insbesondere eines Mähdreschers, die in der Fahrerkabine im Wirkungsbereich des Fahrzeugführer angeordnet ist, mit einem Multifunktionsgriff, der ein Griffteil mit einer Mehrzahl von Bedienelementen aufweist, wobei die Bedienelemente so angeordnet sind, dass sie mit einem oder zwei Fingern einer an dem Griffteil ruhenden Hand des Fahrzeugführers sicher erreichbar sind, dass die Bedienelemente zur Einstellung von ersten Steuerfunktionen des Fahrzeugs dienen,
**dadurch gekennzeichnet, dass**
mindestens ein Bedienelement (4,5,6) des Multifunktionsgriffs (1) als Mehrfach-Bedienelement ausgebildet ist, dass in einem Betätigungsumfeld des Fahrzeugzeugführers wenigstens ein Auswahl/Übergabe-Bedienelement (12) angeordnet ist, derart, dass durch Betätigung des Auswahl/Übergabe-Bedienelements (12) unmittelbar wenigstens eine Einstellung zumindest einher weiteren Steuerfunktion des Fahrzeugs (30) dem Mehrfach-Bedienelement zugeordnet und durch dessen Betätigung erfolgen kann und wobei das Auswahl/Übergabe-Bedienelement (12) als Mehrfachschalter ausgebildet ist, wobei in Abhängigkeit von der Schaltstellung desselben die entsprechend eingestellte Steuerfunktion optisch hervorgehoben an dem Auswahl/Übergabe-Bedienelement (12) angezeigt wird.

2. Landwirtschaftliches Fahrzeug nach Anspruch 1,
**dadurch gekennzeichnet, dass**
der Multifunktionsgriff (1) mit einem Bedienelemente (13) umfassenden Bedienpult (3) gekoppelt ist und wobei mindestens ein Bedienelement des Multifunktionsgriffs (1) als Mehrfach-Bedienelement (4) ausgebildet ist, dass an dem Mültifunktionsgriff (1) ein Auswahi/Übergabe-Bedienelement (12) angeordnet ist, derart, dass durch Betätigung des Auswahl/Übergabe-Bedienelements (12) unmittelbar die. Einstellbarkeit mindestens einer eigentlich durch das Bedienelement (13) des Bedienpults (3) einstellbaren vorgegebenen zweiten Steuerfunktion von demselben Bedienelement (13) auf das Mehrfach-Bedienelement (4) übertragen wird, so dass die Einstellbarkeit der vorgegebenen zweiten Steuerfunktion durch die Betätigung des Mehrfach-Bedienelementes (4) erfolgen kann, und dass die Zuordnung der zweiten Steuerfunktion durch Funktionssymbole (9) visualisiert ist.

3. Landwirtschaftliches Fahrzeug nach Anspruch 2,
**dadurch gekennzeichnet, dass**
der Mehrfachschalter (12) als mehrstufiger Dreh- oder Schiebeschalter ausgebildet ist, wobei den Schaltstellungen des Schalters jeweils unmittelbar am Schalter angeordnete Funktionssymbole (9) zugeordnet sind.

4. Landwirtschaftliches Fahrzeug nach einem der Ansprüche 1 bis 3,
**dadurch gekennzeichnet, dass**
das Mehrfach-Bedienelement (4) als ein Kipp- oder Wippschalter ausgebildet ist.

5. Landwirtschaftliches Fahrzeug nach Anspruch 3 oder 4,
**dadurch gekennzeichnet, dass**
der Drehschalter (13) als Rändelrad ausgebildet ist, das bereichsweise durch eine Ausnehmung des Griffteils (11) herausragt und den Steuerfunktionen zugeordnete Rastpositionen aufweist,

6. Landwirtschaftliches Fahrzeug nach Anspruch 5,
**dadurch gekennzeichnet, dass**
die Rastpositionen haptisch wahrnehmbar sind.

7. Landwirtschaftliches Fahrzeug nach Anspruch 5 oder 6,
**dadurch gekennzeichnet, dass**
die Rastpositionen unterschiedlich haptisch wahrnehmbar sind.

8. Landwirtschaftliches Fahrzeug nach einem der Ansprüche 1 bis 7,
**dadurch gekennzeichnet, dass**
das Auswahl/Übergabe-Bedienelement (12) in einer Schaltstellung, in der das Mehrfach-Bedienelement (4) die erste Steuerfunktion zugeordnet ist; an einem Anschlug anliegt.

9. Landwirtschaftliches Fahrzeug nach einem der Ansprüche 1 bis 8,
**dadurch gekennzeichnet, dass**
das der aktuellen Schaltstellung des Auswahl/Übergabe-Bedienelementes (12) zugeordnete Funktionssymbol (9) beleuchtet ausgebildet ist.

## Claims

1. An agricultural vehicle including an apparatus for controlling the agricultural vehicle, in particular a combine harvester, which is arranged in the driving cab in the region of operation of the vehicle driver, comprising a multi-functional handle which has a gripping portion with a plurality of operating elements, wherein the operating elements are so arranged that they can be reliably reached with one or two fingers of a hand, resting on the gripping portion, of the vehicle driver, and the operating elements serve for adjusting first control functions of the vehicle,
**characterised in that**
at least one operating element (4, 5, 6) of the multi-functional handle (1) is in the form of a multiple operating element, that at least one selection/transfer operating element (12) is arranged in an actuating environment of the vehicle driver in such a way that by actuation of the selection/transfer operating element (12) at least one adjustment of at least one further control function of the vehicle (30) can be directly associated with the multiple operating element and can be effected by actuation thereof, and wherein the selection/transfer operating element (12) is in the form of a multiple switch, wherein in dependence on the switching position thereof the correspondingly adjusted control function is displayed in optically accentuated fashion at the selection/transfer operating element (12).

2. An agricultural vehicle according to claim 1 **characterised in that** the multi-functional handle (1) is coupled to an operating panel (3) including operating elements (13) and wherein at least one operating element of the multi-functional handle (1) is in the form of a multiple operating element (1), that a selection/transfer operating element (12) is arranged on the multi-functional handle (1) in such a way that by actuation of the selection/transfer operating element (12) adjustability of at least one predetermined second control function which is actually adjustable by the operating element (13) of the operating panel (3) is transferred by the same operating element (13) to the multiple operating element (4) so that the adjustability of the predetermined second control function can be effected by the actuation of the multiple operating element (4), and that the association of the second control function is visually displayed by function symbols (9).

3. An agricultural vehicle according to claim 2 **characterised in that** the multiple switch (12) is in the form of a multi-stage rotary or slide switch, wherein functional symbols (9) arranged on the switch are directly associated with the switching positions of the switch.

4. An agricultural vehicle according to one of claims 1 to 3 **characterised in that** the multiple operating element (4) is in the form of a rocker or toggle switch.

5. An agricultural vehicle according to claim 3 or claim 4 **characterised in that** the rotary switch (13) is in the form of a knurled wheel which region-wise protrudes through an opening in the gripping portion (1) and has latching positions associated with the control functions.

6. An agricultural vehicle according to claim 5 **characterised in that** the latching positions are haptically perceptible.

7. An agricultural vehicle according to claim 5 or claim 6 **characterised in that** the latching positions are differently haptically perceptible.

8. An agricultural vehicle according to one of claims 1 to 7 **characterised in that** the selection/transfer operating element (12) bears against an abutment in a switching position in which the multiple operating element (4) is associated with the first control function.

9. An agricultural vehicle according to one of claims 1 to 8 **characterised in that** the functional symbol (9) associated with the currently prevailing switching position of the selection/transfer operating element (12) is illuminated.

## Revendications

1. Véhicule agricole, comprenant un dispositif pour la direction du véhicule agricole, en particulier d'une moissonneuse-batteuse, qui est disposé dans la cabine du conducteur dans le rayon d'action du conducteur du véhicule, avec une poignée multifonction qui présente une partie de poignée avec une pluralité d'éléments de commande, les éléments de commande étant disposés de manière à pouvoir être accessibles de manière sûre avec un ou deux doigts d'une main du conducteur du véhicule reposant sur la partie de poignée, de façon à ce que les éléments de commande servent à l'ajustement de premières fonctions de direction du véhicule,
**caractérisé en ce que**
au moins un élément de commande (4,5,6) de la poignée multifonction (1) a la forme d'un élément de commande multiple, que dans un environnement d'actionnement du conducteur du véhicule, au moins un élément de commande de sélection/transmission (12) est disposé, de manière telle que par l'actionnement de l'élément de commande de sélection/transmission (12) au moins directement un ajustement d'au moins une autre fonction de direction du véhicule (30) est subordonné à l'élément de commande multiple et puisse avoir lieu par son actionnement et où l'élément de commande de sélection/transmission (12) a la forme d'un commutateur multiple, la fonction de direction ajustée de manière correspondante suivant la position de commutation dudit commutateur étant soulignée optiquement sur l'élément de commande de sélection/transmission (12).

2. Véhicule agricole suivant la revendication 1,
**caractérisé en ce que**
**la poignée multifonction (1) est couplée avec un pupitre de commande (13) comprenant un élément de commande (13) et où** au moins un élément de commande de la poignée multifonction (1)a la forme d'un élément de commande multiple (4) de sorte qu'un élément de commande de sélection/transmission (12) est disposé sur la poignée multifonction (1)de manière telle qu'en actionnant l'élément de commande de sélection/transmission (12), la capacité d'ajustement d'au moins une deuxième fonction de direction ajustable prédéterminée par l'élément de commande (13) du pupitre de commande (3) est transmise par le même élément de commande (13) à l'élément de commande multiple (4), de manière telle que la capacité d'ajustement de la deuxième fonction de direction donnée puisse avoir lieu par l'actionnement de l'élément de commande multiple (4), et que l'affectation de la deuxième fonction de commande soit visualisée par des symboles fonctionnels (9).

3. Véhicule agricole suivant la revendication 2,
**caractérisé en ce que**
le commutateur multiple (12) a la forme d'un commutateur rotatif ou coulissant à plusieurs niveaux, des symboles fonctionnels (9) disposés sur le commutateur étant directement affectés aux positions de commutation du commutateur.

4. Véhicule agricole suivant l'une des revendications 1 à 3,
**caractérisé en ce**
l'élément de commande multiple (4) a la forme d'un commutateur à bascule ou à poussoir.

5. Véhicule agricole suivant la revendication 3 ou 4,
**caractérisé en ce que**
le commutateur rotatif (13) a la forme d'une molette de réglage qui déborde par secteurs à travers un évidement de la partie de poignée (11) et présente les positions d'arrêt affectées aux fonctions de direction.

6. Véhicule agricole suivant la revendication 5,
**caractérisé en ce que**
les positions d'arrêt sont observables par le sens du toucher.

7. Véhicule agricole suivant la revendication 5 ou 6,
**caractérisé en ce que**
les positions d'arrêt sont différenciables par le sens du toucher.

8. Véhicule agricole suivant l'une des revendications 1 à 7,
**caractérisé en ce que**
l'élément de commande de sélection/transmission (12) est dans une position de commutation dans laquelle l'élément de commande multiple (4) auquel est affectée la première fonction de direction, est disposé contre une butée.

9. Véhicule agricole suivant l'une des revendications 1 à 8,
**caractérisé en ce que**
le symbole de la fonction (9) affecté à la position de commutation actuelle de l'élément de commande de sélection/transmission (12) est formé de manière à être éclairé.
